# EUROPÄISCHE PATENTSCHRIFT

(11) **EP 1 314 668 B1**
(45) Veröffentlichungstag und Bekanntmachung des Hinweises auf die Patenterteilung: **19.12.2007**
(21) Anmeldenummer: 02022737.7
(22) Anmeldetag: 11.10.2002
(51) Int. Cl.: B65H 23/04

(54) **Vorrichtung zum Transport von band- oder streifenförmigem Material**
Apparatus for transporting web material
Dispositif pour transporter materiau en bande

(30) Priorität: 25.10.2001 DE 10152162
(43) Veröffentlichungstag der Anmeldung: 28.05.2003
(73) Patentinhaber: Hauni Maschinenbau Aktiengesellschaft, 21033 Hamburg (DE)
(72) Erfinder: Brinkmann, Bernhard, 21039 Börnsen (DE); Grothaus, Frank, 22763 Hamburg (DE); Paech, Martin, 21395 Tespe (DE)
(74) Vertreter: Meier, Frank

(56) Entgegenhaltungen:
- DE-A- 1 959 065
- US-A- 4 022 151
- US-A- 4 048 950
- US-A- 4 217 085
- US-A- 5 413 806
- PATENT ABSTRACTS OF JAPAN vol. 1999, no. 09, 30. Juli 1999 (1999-07-30) & JP 11 106109 A (SHOWA ALUM CORP), 20. April 1999 (1999-04-20)

## Beschreibung

Die Erfindung betrifft eine Vorrichtung zum Transport von band- oder streifenförmigem Material, insbesondere Hüllmaterial oder Belagpapier für stabförmige Artikel der tabakverarbeitenden Industrie, durch eine Bearbeitungseinrichtung, mit einem winklig zur Transportrichtung des Materials bewegbaren Zugspannungsorgan, über das das Material geführt ist, um zur Erzeugung einer Zugspannung das Material aus seiner Bewegungsbahn auszulenken, und mit einer Antriebseinrichtung zur Bewegung des Zugspannungsorgans sowie ein Verfahren zur Regelung der Zugspannung in einem zu transportierenden band- oder streifenförmigen Material, insbesondere Hüllmaterial oder Belagpapier für stabförmige Artikel der tabakverarbeitenden Industrie, insbesondere unter Verwendung der zuvor erwähnten Vorrichtung, bei welchem das Material winklig zu seiner Transportrichtung beaufschlagt wird, um zur Erzeugung einer Zugspannung aus seiner Bewegungsbahn ausgelenkt zu werden.

In der tabakverarbeitenden Industrie werden bekanntlich aus Belagstreifen bzw. Belagstreifenabschnitten, die üblicherweise aus mehr oder weniger steifem Papier, Korkfolie oder ähnlichen Materialien bestehen, beispielsweise Mundstückhülsen für stabförmige Rauchartikel hergestellt oder auch Mundstücke, wie Filter u.dgl., umhüllt und mit Zigaretten verbunden. Die Belagstreifen werden von einer Belagstreifenbobine abgezogen und anschließend über eine Kante eines Brechers umgelenkt, beleimt und in einzelne Abschnitte getrennt.

Die Bearbeitungseinrichtung, durch die das Material mit Hilfe der vorliegenden Vorrichtung transportiert wird, kann beispielsweise einen solchen Brecher aufweisen oder aus einem solchen Brecher bestehen. Zusätzlich oder alternativ kann das Material in der Bearbeitungseinrichtung anderweitig bearbeitet, beispielsweise perforiert und/oder bedruckt, werden.

Um aus einem solchen Belagstreifen bzw. aus einzelnen Belagstreifenabschnitten einen einwandfreien Wickel bzw. eine einwandfreie Umhüllung der stabförmigen Artikel zu gewährleisten, wird bekanntlich die Steifigkeit des Belagstreifens dadurch vermindert, dass der Belagstreifen vor seiner endgültigen Formgebung mit seiner

Innenfläche über eine relativ scharfe, messerartige Kante eines üblicherweise eine Bearbeitungseinrichtung bildenden Brechers gezogen wird, wodurch der Belagstreifen gleichzeitig vorgekrümmt wird. Eine solche Umlenkung um einen Brecher bewirkt stets eine sehr starke Beanspruchung des Belagstreifens, der dieser Beanspruchung in besonders kritischen Phasen, wie z.B. beim Beschleunigen während des Anfahrvorganges der Produktionsmaschine, oder an kritischen Stellen, wie z.B. an Klebstellen, nicht gewachsen ist.

Um im Material die erforderliche Zugspannung zu erzeugen, wird als Zugspannungsorgan gewöhnlich eine sogenannte Tänzerwalze verwendet, über die Material geführt wird. Die Tänzerwalze ist an einem Ende eines Auslegers drehbar gelagert, während der Ausleger mit seinem anderen Ende an der Vorrichtung schwenkbar angeordnet ist. Durch entsprechendes Verschwenken der Tänzerwalze wird das Material aus seiner Bewegungsbahn ausgelenkt, wodurch eine entsprechende Zugspannung im Material entsteht. Dabei ist der schwenkbare Ausleger gewöhnlich in seine maximale Schwenkstellung federnd vorgespannt. Tänzerwalzen der beschriebenen Art sind beispielsweise in der in der DE 40 08 475 A1 offenbarten Vorrichtung vorgesehen.

Bei einer Vorrichtung der eingangs genannten Art wird der Brechvorgang des Materials und abhängig davon auch die Zigarettenqualität am Brecher ganz entscheidend von der Auswahl und Anordnung sowie von der Steuerung der einzelnen Transportelemente beeinflusst, wobei die Belagpapierzuführung eine lagestabile Papierführung unabhängig von der Qualität der Belagpapierbobinen und eine konstante Papierspannung beim Brechen unabhängig von der Einstellung einen Bobinenbremse gewährleisten sollte.

Deshalb wird in der DE 199 28 867 A1 eine Transportvorrichtung für einen von einer Bobine abgezogenen Hüllmaterialstreifen der tabakverarbeitenden Industrie vorgeschlagen, welche eine erste und eine zweite Zugwalzeneinrichtung aufweist. Die erste Zugwalzeneinrichtung führt den von der Bobine abgezogenen Belagpapierstreifen in einen Schlaufenspeicher. Die zweite Zugwalzeneinrichtung zieht den Belagpapierstreifen aus dem Schlaufenspeicher über einen Brecher. Zwischen dem Brecher und dem Ausgang des Schlaufenspeichers ist ferner eine Umlenkwalze angeordnet, die durch einen regelbaren Unterdruck beaufschlagbar ist, wodurch die Zugspannung des dem Streifenbrecher zugeführten Streifens auf Konstanz geregelt wird. Demnach dient bei dieser bekannten Vorrichtung die durch einen regelbaren Unterdruck beaufschlagbare Umlenkwalze als Zugregelungseinrichtung.

Auch wenn sich die zuvor beschriebenen bekannten Vorrichtungen in der Praxis gut bewährt haben, schlägt die vorliegende Erfindung vor, bei einer Vorrichtung der eingangs genannten Art die Antriebseinrichtung derart auszubilden, dass sie auf das Zugspannungsorgan eine Kraft ausübt, die unabhängig von der Position des Zugspannungsorgans auf einen im wesentlichen konstanten Wert einstellbar ist.

Die Erfindung erlaubt somit eine Regelung der Zugspannung im Material auf einen gewünschten konstanten Wert und kann im übrigen in allen Bereichen einer Maschine Anwendung finden, wo band- oder streifenförmiges Material transportiert und verarbeitet wird. Dabei wird durch Bewegung des Zugspannungsorgans das Material aus seiner Flucht gebracht und um das eine Ende des Zugspannungsorgans umgelenkt.

Bei einer bevorzugten Ausführung, die eine Zugregelungseinrichtung zur Regelung der Zugspannung im Material aufweist, steuert die Zugregelungseinrichtung die Antriebseinrichtung derart, dass die auf das Zugspannungsorgan ausgeübte Kraft und die Position des Zugspannungsorgans unabhängig voneinander jeweils auf einen vorgegebenen Wert geregelt werden.

Üblicherweise weist die Zugregelungseinrichtung eine Einrichtung zur Erkennung von Unstetigkeiten, wie z.B. Klebestellen, im Material auf, so dass bei einer solchen Ausführung die Zugregelungseinrichtung die von der Antriebseinrichtung auf das Zugspannungsorgan ausgeübte Kraft gegenüber dem für den normalen Betrieb eingestellten Wert reduziert, wenn die Erkennungseinrichtung eine Unstetigkeit im Material feststellt. Dies trägt dem bereits zuvor festgestellten Umstand Rechnung, dass das Material an Unstetigkeitsstellen wie z.B. Klebstellen, geschwächt ist und deshalb insbesondere eine Umlenkung um einen Brecher eine sehr starke Beanspruchung des Materials an solchen kritischen Stellen zur Folge hat.

Vorzugsweise deaktiviert die Zugregelungseinrichtung die Regelung der Position des Zugspannungsorgans bei Regelung der von der Antriebseinrichtung auf das Zugspannungsorgan ausgeübten Kraft auf einen reduzierten Wert.

Üblicherweise sind mindestens zwei Zugwalzenpaare vorgesehen, wobei die Zugregelungseinrichtung die Transportgeschwindigkeitsdifferenz der Zugwalzenpaare auf einen von der Position des Zugspannungsorgans abhängigen Wert regelt. Denn bei einer solchen Anordnung entsteht eine Zugspannung im Material bereits dadurch, dass das in Transportrichtung betrachtet hinter dem ersten Zugwalzenpaar gelegene zweite Zugwalzenpaar ein wenig schneller läuft, als das erste Zugwalzenpaar, wodurch das Material zwischen diesen beiden Zugwalzenpaaren gespannt wird.

In Abhängigkeit vom Betriebszustand der Regelung der Position des Zugspannungsorgans ist ein bestimmter Sollwert vorgebbar.

Im Stillstand der Vorrichtung oder sogar der gesamten Maschine, in der die Vorrichtung einen Teil bildet, sollte das Zugspannungsorgan in eine Ruhestellung bewegbar sein, in der das Material unter keiner oder zumindest keiner wesentlichen Zugspannung steht. Auf diese Weise wird das Material im Stillstand entlastet.

Dabei kann die Zugregelungseinrichtung derart ausgebildet sein, dass das Zugspannungsorgan in der Ruhestellung verbleibt, solange sich die Vorrichtung im Stillstand befindet. Sofern die Antriebseinrichtung oder sogar die gesamte Vorrichtung elektrisch betrieben wird, sollte zweckmäßigerweise die Antriebseinrichtung derart ausgebildet sein, dass sie im stromlosen Zustand das Zugspannungsorgan in die Ruhestellung bewegt und/oder in der Ruhestellung verbleibt.

Die Bewegung des Zugspannungsorgans in die Ruhestellung hat den Vorteil, dass insbesondere bei Wechsel des Materials das neue Material in die Vorrichtung einfach eingefädelt werden kann.

Eine gegenwärtig besonders bevorzugte Ausführung zeichnet sich dadurch aus, dass die Antriebseinrichtung einen momentengesteuerten und auf ein im wesentlichen konstantes Drehmoment einstellbaren Drehantrieb aufweist. Diese Ausführung erlaubt auf konstruktiv besonders einfache Weise eine Regelung der Zugspannung im Material auf einen gewünschten konstanten Wert, und zwar unabhängig von der Position des Zugspannungsorgans, was beispielsweise bei Verwendung einer Feder nicht der Fall wäre, da die Federkraft proportional zum Federweg und somit entsprechend veränderlich ist. Zweckmäßigerweise weist der Drehantrieb einen momentgesteuerten Drehmotor auf.

Eine weitere gegenwärtig besonders bevorzugte Ausführung, bei welcher das Zugspannungsorgan verschwenkbar ist, über das das Material geführt ist, zeichnet sich dadurch aus, dass das Zugspannungsorgan vom Drehantrieb verschwenkbar ist. Durch Verschwenken des Zugspannungsorgans wird das Material aus seiner Flucht gebracht und dadurch um das eine Ende des Zugspannungsorgans umgelenkt. Je nach Schwenkstellung des Zugspannungsorgans wird dabei das Material schwächer oder stärker ausgelenkt.

Zweckmäßigerweise sollte die Drehachse des momentgesteuerten Drehmotors mit der Schwenkachse des Zugspannungsorgans im wesentlichen fluchten, wodurch das Zugspannungsorgan direkt vom momentgesteuerten Drehmotor verschwenkt wird.

Eine weitere gegenwärtig besonders bevorzugte Ausführung, bei welcher das Zugspannungsorgan eine drehbare Tänzerwalze und einen schwenkbaren Ausleger aufweist, dessen eines Ende schwenkbar gelagert ist und dessen freies anderes Ende die Tänzerwalze trägt, zeichnet sich dadurch aus, dass der momentgesteuerte Drehantrieb auf den Ausleger ein Drehmoment ausübt, wodurch die Auslenkungskraft des Zugspannungsorgans bzw. des Auslegers auf besonders einfache Weise auf einen konstanten Wert geregelt werden kann.

Zweckmäßigerweise ist der Ausleger mit seinem einen Ende an der Ausgangswelle des Drehmotors befestigt und erstreckt sich winklig, vorzugsweise rechtwinklig, zur Drehachse der Ausgangswelle des Drehmotors.

Sofern die Bearbeitungseinrichtung einen Brecher aufweist, der mit einer Brecherkante für den berührenden Eingriff mit dem darüber zu ziehenden Material versehen ist, kann der Brecher, in Transportrichtung des Materials betrachtet, wahlweise vor oder hinter dem Zugspannungsorgan angeordnet sein. Bei Anordnung des Brechers vor dem Zugspannungsorgan kann die für den Brechungsprozess bestimmende Zugkraft hinter dem Brecher mit Hilfe der Zugregelungseinrichtung direkt gesteuert werden. Bei Anordnung des Brechers hinter dem Zugspannungsorgan kann eine Abnahme des Antriebsmomentes eines das Material transportierenden Zugwalzenpaares als Indiz für einen stumpfen Brecher dienen.

Vorzugsweise ist der Eingriff des Brechers in Abhängigkeit von der Position des Zugspannungsorgans steuerbar, da zweckmäßigerweise durch Regelung der Position des Zugspannungsorgans gleichzeitig auch die Wirkung des Brechers beeinflusst werden kann. Mit Hilfe der Erfindung lassen sich somit definierte geometrische Verhältnisse an der Brecherkante erzielen. Denn unterschiedliche Materialsorten bedingen unterschiedliche Umlenkwinkel an der Brecherkante.

Das Zugspannungsorgan sollte in eine Ruhestellung bewegbar sein, in der das Material sich außer Eingriff vom Brecher befindet und somit nicht auf der Brecherkante aufliegt. Auf diese Weise wird in der Ruhestellung nicht nur das Material entlastet, sondern kann auch in die Vorrichtung einfach eingefädelt werden.

Bei drehbarer Lagerung des Brechers kann die Drehstellung des Brechers in Abhängigkeit von der Schwenkstellung des Zugspannungselementes gesteuert werden. Zweckmäßigerweise sollte die Drehachse des Brechers mit der Schwenkachse des Zugspannungsorgans im wesentlichen fluchten. Bei einer Weiterbildung dieser Ausführung kann die Drehachse des Brechers im wesentlichen mit der Brecherkante fluchten. Vorzugsweise ist der Brecher auf dem Zugspannungsorgan drehfest befestigt und bildet somit eine konstruktive Einheit mit dem Zugspannungsorgan. Bei einer Weiterbildung dieser Ausführung ist der Brecher auf dem Ausleger, vorzugsweise auf dessen einem Ende, drehfest befestigt.

Zwar ist es bereits aus der DE 24 21 394 A1 bekannt, den Brecher um eine Schwenkachse drehbar anzuordnen; jedoch fluchtet die Schwenkachse nicht mit der Brecherkante und bildet der Brecher auch keine konstruktive Einheit mit der Tänzerwalze, die in der Vorrichtung gemäß der DE 24 21 394 A1 ebenfalls enthalten ist.

Alternativ kann der Brecher vom beweglichen Zugspannungsorgan getrennt und in Bezug auf die Vorrichtung stationär angeordnet sein. Bei einer Weiterbildung ist bei dieser alternativen Ausführung der Brecher mit seiner Brecherkante im Abstand von der Bewegungsbahn des Materials angeordnet, wenn sich das Material außer Eingriff vom Brecher befindet.

Schließlich sollte zweckmäßigerweise ein Positionsgeber zur Erkennung der Schwenkstellung des Zugspannungsorgans und eine Kalibrierungseinrichtung vorgesehen sein, die bei Aktivierung der Vorrichtung zur Kalibrierung des Positionsgebers das Zugspannungsorgan in eine Ruhestellung und außerdem in eine vollständig ausgelenkte Schwenkstellung verschwenkt. Hierzu kann für die Ruhestellung und die vollständig ausgelenkte Schwenkstellung jeweils ein Endanschlag angeordnet sein.

Schließlich schlägt die vorliegende Erfindung gemäß einem weiteren Aspekt vor, bei einem Verfahren der eingangs genannten Art die für die Beaufschlagung des Materials erzeugte Kraft unabhängig von dem Grad der Auslenkung auf einen konstanten Wert einzustellen bzw. zu regeln.

Nachfolgend werden bevorzugte Ausführungsbeispiele der Erfindung anhand der beiliegenden Zeichnungen näher erläutert. Es zeigen:
- Fig. 1: eine schematische zweidimensionale Darstellung einer ersten Ausführung einer Transportstrecke für band- oder streifenförmiges Material mit einer schwenkbaren Tänzerwalze-Brecher-Einheit in ihrer Arbeitsstellung;
- Fig. 2: eine Fig. 1 entsprechende schematische dreidimensionale Darstellung der ersten Ausführung;
- Fig. 3: eine schematische dreidimensionale Darstellung der ersten Ausführung gemäß Fig. 2 mit der Tänzerwalze-Brecher-Einheit in ihrer Ruhestellung;
- Fig. 4: eine schematische dreidimensionale Darstellung einer zweiten Ausführung einer Transportstrecke für band- oder streifenförmiges Material, welches sich von der ersten Ausführung gemäß den Figuren 1 bis 3 dadurch unterscheidet, dass der Brecher stationär angeordnet ist, wobei sich die Tänzerwalze in ihrer Arbeitsstellung befindet;
- Fig. 5: eine schematische dreidimensionale Darstellung der zweiten Ausführung gemäß Fig. 4 mit der Tänzerwalze in ihrer Ruhestellung; und
- Fig. 6: eine schematische dreidimensionale Darstellung einer dritten Ausführung einer Transportstrecke für band- oder streifenförmiges Material ohne Brecher mit einer Tänzerwalze in ihrer Arbeitsstellung.

Die in den Figuren dargestellten Transportstrecken können beispielsweise in einer Zigarettenfilteransetzmaschine wie z.B. der von der Anmelderin unter der Bezeichnung "MAX" angebotenen Maschine enthalten und dabei für einen Hüllmaterialstreifen in Form eines Belagpapierstreifens zum Verbinden von Zigaretten und Filtern vorgesehen sein, sind jedoch auf eine solche Anwendung nicht ausschließlich beschränkt.

Wie in Fig. 1 gezeigt ist, weist die erste Ausführung einer Transportstrecke für einen Materialstreifen 1 eine Sensoreinrichtung 2 auf, die Unstetigkeiten, wie beispielsweise Klebstellen, erkennt. Der Sensoreinrichtung 2 nachgeschaltet ist ein erstes Zugwalzenpaar 4, das den Materialstreifen 1 von einer nicht dargestellten Bobine in Richtung des Pfeils A abzieht. Hinter dem ersten Zugwalzenpaar 4 durchläuft der Materialstreifen 1 eine Bearbeitungsstation 14, deren Aufbau nachfolgend noch näher beschrieben wird. Nach Austritt aus der Bearbeitungsstation 14 durchläuft der Materialstreifen 1 ein zweites Zugwalzenpaar 16 und wird abschließend um eine Umlenkwalze 18 umgelenkt, um dann einer weiteren, hier nicht dargestellten, Bearbeitung zugeführt zu werden.

In Fig. 2 ist die Anordnung von Fig. 1 noch einmal in dreidimensionaler Ansicht dargestellt, wobei die Sensoreinrichtung 2 und die Umlenkwalze 18 aus Gründen der Übersichtlichkeit weggelassen sind.

Wie die Figuren 1 und 2 erkennen lassen, weist die Bearbeitungsstation im dargestellten Ausführungsbeispiel eine Tänzerwalze 8 auf, um die der Materialstreifen 1 umgelenkt wird. Die Tänzerwalze 8 ist um ihre Mittelachse drehbar an einem Schenkel 10a eines L-förmigen Doppelhebels 10 gelagert. Der Doppelhebel 10 ist wiederum an der Ausgangswelle 12a eines drehmomentengesteuerten Motors 12 befestigt. Die Drehachse der Ausgangswelle 12a läuft parallel in einem Abstand zur Drehachse der Tänzerwalze 8. Demnach dient zumindest der Schenkel 10a des Doppelhebels 10 als Ausleger, an dessen freiem Ende die Tänzerwalze 8 gelagert ist.

Beim drehmomentengesteuerten Motor 12 kann es sich vorzugsweise um einen Elektromotor handeln.

Am Doppelhebel 10 ist ein Brecher 22 drehfest so befestigt, dass die Brecherkante 22a mit der Drehachse der Ausgangswelle 12a des Motors 12 fluchtet. Somit bildet bei der ersten Ausführung der Brecher 22 eine konstruktive Einheit mit der Tänzerwalze 8.

Während in Fig. 2 die Einheit aus Tänzerwalze 8 und Brecher 22 durch entsprechendes Verschwenken des Doppelhebels 10 mit Hilfe des Motors 12 in ihrer voll ausgelenkten Arbeitsstellung gezeigt ist, nehmen in der Darstellung von Fig. 3 die Tänzerwalze 8 und der Brecher 22 ihre Ruhestellung ein. Wie Fig. 3 ferner erkennen lässt, sind die Tänzerwalze 8 und der Brecher 22 so zueinander angeordnet, dass in der Ruhestellung der Materialstreifen 1 berührungslos zwischen der Tänzerwalze 8 und dem Brecher 22 hindurchgeführt wird. Demgegenüber wird der Materialstreifen 1 in der Arbeitsstellung gemäß Fig. 2 an der Brecherkante 22a geknickt und um die Tänzerwalze 8 geführt, so dass sich der Brecher 22 mit seiner Brecherkante 22a und die Tänzerwalze 8 jeweils in berührendem Eingriff mit dem Materialstreifen 1 befinden.

Wie ein Vergleich der Figuren 2 und 3 erkennen lässt, ist im dargestellten Ausführungsbeispiel die Anordnung so getroffen, dass der Drehwinkel zum Verschwenken des Doppelhebels 10 zwischen der Ruhestellung gemäß Fig. 3 und der voll ausgelenkten Arbeitsstellung gemäß Fig. 2 180 ° beträgt.

Während in der Ruhestellung gemäß Fig. 3 der Materialstreifen 1 geradlinig vom ersten Zugwalzenpaar 4 zum zweiten Zugwalzenpaar 16 läuft, wird durch Verschwenken des Doppelhebels 10 aus der Ruhelage in eine Arbeitsstellung die Tänzerwalze 8 in Eingriff mit dem Materialstreifen 1 zwischen den beiden Zugwalzenpaaren 4 und 16 gebracht. Dies hat zur Folge, dass bei weiterem Verschwenken des Doppelhebels 10 der Materialstreifen 1 aus seiner direkten geradlinigen Bewegungsbahn zwischen den beiden Zugwalzenpaaren 4 und 16 ausgelenkt und dabei nicht nur um die Tänzerwalze 8 umgelenkt wird, sondern dabei auch in Berührung mit der Brecherkante 22a des Brechers 22 gelangt (vgl. Fig. 2).

Gesteuert wird der drehmomentengesteuerte Motor 12 von einer Regelungseinrichtung 20, die nur in Fig. 1 schematisch dargestellt, jedoch in den Figuren 2 und 3 aus Gründen der Übersichtlichkeit weggelassen ist. Dabei wird der Motor 12 mit einem konstanten Drehmoment beaufschlagt, wodurch der Doppelhebel 10 und somit die an dessen einem Schenkel 10a getragene Tänzerwalze 8 in eine bestimmte Schwenkstellung verschwenkt wird. Das Drehmoment bestimmt die Zugspannung im Materialstreifen 1. Je größer das Drehmoment ist, mit dem der Motor 12 den Doppelhebel 10 verschwenkt und somit die Tänzerwalze 8 den Materialstreifen 1 auslenkt, um so stärker wird der Materialstreifen 1 mit Zugspannung beaufschlagt.

Die Regelungseinrichtung 20 steuert den Motor 12 derart, dass das vom Motor 12 erzeugte Drehmoment auf einen vorgegebenen Wert geregelt wird, wobei die Regelung des Drehmomentes unabhängig von der Schwenkstellung des Doppelhebels 10 stattfindet.

Außerdem ist die Regelungseinrichtung 20 auch noch mit den Zugwalzenpaaren 4 und 16 verknüpft. Gewöhnlich ist nämlich die Fördergeschwindigkeit des zweiten Zugwalzenpaares 16 ein wenig höher als die des ersten Zugwalzenpaares 4, wodurch bereits im Materialstreifen 1 eine Zugspannung entsteht. Diese Geschwindigkeitsdifferenz regelt die Regelungseinrichtung 20 in Abhängigkeit von der Schwenkstellung des Doppelhebels 10 und somit der Stellung der Tänzerwalze 8.

Die Regelungseinrichtung 20 steuert nicht nur das Drehmoment des Motors 12, sondern erhält auch Informationen über die Drehstellung der Ausgangswelle 12a des Motors 12 und somit die Schwenkstellung des Doppelhebels 10. Hierzu ist ein nicht dargestellter Positionsgeber vorgesehen, der diese Informationen an die Regelungseinrichtung 20 weiterleitet. Gewöhnlich ist der Positionsgeber im Motor 12 integriert. Zum Kalibrieren dieses Postionsgebers beim Starten der Vorrichtung wird der Motor 12 so von der Regelungseinrichtung 20 gesteuert, dass er den Doppelhebel 10 zunächst in die Ruhestellung gemäß Fig. 3 und dann in die voll ausgelenkte Arbeitsstellung gemäß Fig. 2 verschwenkt. Hierzu können zwei entsprechende Endanschläge vorgesehen sein, die in den Figuren nicht dargestellt sind.

Bei Stillstand der Vorrichtung steuert die Regelungseinrichtung 20 den Motor 12 so, dass der Doppelhebel 10 in seine Ruhestellung gemäß Fig. 3 geschwenkt wird. Außerdem ist die dargestellte Anordnung derart getroffen, dass im stromlosen Zustand der Vorrichtung der Doppelhebel 10 in seiner Ruhestellung verbleibt. In der Ruhestellung kann dann der Materialstreifen 1, beispielsweise nach einem Wechsel der Papiersorte, einfach eingefädelt werden.

Wenn im laufenden Betrieb die Sensoreinrichtung 2 eine Unstetigkeit, wie beispielsweise eine Klebstelle, im Materialstreifen 1 feststellt, steuert die Regelungseinrichtung 20 den Motor 12 derart, dass das Drehmoment des Motors 12 reduziert wird. Dadurch wird der Druck der Tänzerwalze 8 auf den Materialstreifen 1 und somit die dadurch im Materialstreifen 1 beaufschlagte Zugspannung verringert. Dies ist wichtig, da die Klebstelle naturgemäß eine Schwachstelle bildet, an der der Materialstreifen 1 leicht reißen kann. Dabei ist auch noch das Gewicht der Tänzerwalze 8 zu berücksichtigen. Bei Papier soll die Zugspannung z.B. normalerweise etwa 7 N, bei einer Klebstelle dagegen nur etwa 0,5 N betragen. Unter der Annahme, dass das Gewicht der Tänzerwalze bei etwa 2 N liegt, ist eine Gesamtkraft von etwa 9 N im Normalbetrieb und von etwa 2,5 N bei einer Klebestelle aufzubringen, was mit Hilfe des drehmomentengesteuerten Motors 12 problemlos möglich ist. Bei einer anderen Ausgestaltung bzw. anderen Gewichtsverteilung ist es aber auch denkbar, daß das aufzubringende Drehmoment bei einer Klebestelle das Vorzeichnen wechselt. Während der Reduzierung des Drehmomentes des Motors 12 und daraus resultierender Reduzierung der Zugspannung im Materialstreifen 1 kann die Lageregelung für den Doppelhebel 10 und somit für die Tänzerwalze 8 auch ausgeschaltet werden, und zwar solange, bis die Unstetigkeit, wie z.B. eine Klebstelle, das zweite Zugwalzenpaar 16 passiert hat.

Wie insbesondere Fig. 2 erkennen lässt, ist am anderen Schenkel 10b des Doppelhebels 10 noch ein Kontergewicht 24 angebracht, das hauptsächlich dafür vorgesehen ist, bei Abschalten des Motors 12 den Doppelhebel 10 durch Schwerkraft in seine Ruhestellung gemäß Fig. 3 zu verschwenken. Durch entsprechende Dimensionierung des Kontergewichtes 24 lassen sich je nach Anwendungsfall aber auch die Drehmomentenverhältnisse während des Betriebes entsprechend beeinflussen, beispielsweise um in der zuvor beschriebenen Weise eine Gegenkraft vorbestimmter Größe erzeugen zu können.

Der Brecher 22 kann, in seiner Arbeitsstellung in Transportrichtung des Materialstreifens 1 betrachtet, wahlweise vor oder hinter der Tänzerwalze 8 angeordnet sein. In der in Fig. 1 und 2 gezeigten ersten Ausführung liegt der Brecher 22, in Transportrichtung A des Materialstreifens 1 betrachtet, vor der Tänzerwalze 8. Kehrt man die Transportrichtung um, so dass der Materialstreifen 1 in Richtung des Pfeils A' läuft, und verlegt man die Sensoreinrichtung 2 an das andere Ende des dargestellten Transportweges, wie in Fig. 1 durch gestrichelte Linien und das Bezugszeichen 2' angedeutet ist, ergibt sich eine modifizierte Ausführung, bei der der Brecher 22, in Transportrichtung A' betrachtet, nunmehr hinter der Tänzerwalze 8 liegt.

Durch Anordnung der Tänzerwalze 8, in Transportrichtung A des Materialstreifens gemäß Fig. 1 betrachtet, hinter dem Brecher 22 kann die für den Brechungsprozess bestimmende Zugkraft durch die Tänzerwalze 8 hinter dem Brecher 22 direkt gesteuert werden.

Bei Anordnung der Tänzerwalze 8, in Transportrichtung gemäß gestricheltem Pfeil A' in Fig. 1 betrachtet, vor dem Brecher 22 kann eine Abnahme des Antriebsmomentes des dahinterliegenden Zugwalzenpaares, hier des ersten Zugwalzenpaares 4, als Indiz für eine stumpf gewordene Brecherkante 22a des Brechers 22 dienen.

Schließlich kann als Markenparameter der Sollwert der Position der Tänzerwalze 8 und somit der Papierwinkel über dem Brecher 22 vorgegeben werden.

In den Figuren 4 und 5 ist eine gegenwärtig besonders bevorzugte zweite Ausführung dargestellt, die sich von der zuvor anhand der Figuren 1 bis 3 beschriebenen ersten Ausführung dadurch unterscheidet, dass - anstelle einer drehbaren Lagerung durch Anordnung am Doppelhebel - der Brecher 22' vom Doppelhebel 10' körperlich getrennt stationär angeordnet ist. Demnach wird bei dieser zweiten Ausführung der Brecher 22' nicht zusammen mit der Tänzerwalze 8 bewegt, sondern steht fest und wird die Tänzerwalze 8 vom Motor 12 nur allein entsprechend verschwenkt. Dabei besitzt die Brecherkante 22a' des Brechers 22' eine feste Ausrichtung.

In der in Fig. 4 gezeigten Arbeitsstellung der Tänzerwalze 8 wird - in gleicher Weise wie bei der ersten Ausführung gemäß Fig. 2 - der Materialstreifen 1 über die Brecherkante 22a' des stationären Brechers 22' gezogen und dort umgelenkt. In der in Fig. 5 gezeigten Ruhestellung der Tänzerwalze 8 läuft dagegen der Materialstreifen 1 frei vom Brecher 22', d. h. in einem Abstand von diesem. Demnach ist auch bei der zweiten Ausführung die Anordnung so getroffen, dass der stationäre Brecher 22' in einem Abstand von der die beiden Zugwalzenpaare 4 und 16 direkt verbindenden Linie, die die Bahn des Materialstreifens 1 in der Ruhestellung der Tänzerwalze 8 bildet, sitzt und in ihrer Ruhestellung die Tänzerwalze 8 ebenfalls in einem Abstand vom Materialstreifen 1 liegt. Somit läuft in der Ruhestellung der Tänzerwalze 8 der Materialstreifen 1 berührungslos zwischen der Tänzerwalze 8 und dem Brecher 22', wie Fig. 5 erkennen lässt.

Hinsichtlich der übrigen Konstruktionsmerkmale und der Regelung der zweiten Ausführung wird auf die Beschreibung der ersten Ausführung verwiesen.

Ferner sei an dieser Stelle erwähnt, dass in der Bearbeitungsstation 14 der Materialstreifen 1 wahlweise auch noch in anderer Weise bearbeitet, beispielsweise bedruckt und/oder perforiert, werden kann.

Schließlich ist es auch denkbar, eine Ausführung zu realisieren, in der ein Brecher nicht vorgesehen ist. Eine solche dritte Ausführung ist in Fig. 6 gezeigt.

Somit unterscheidet sich die dritte Ausführung gemäß Fig. 6 von den Ausführungen gemäß den Figuren 1 bis 5 insbesondere dadurch, dass der Brecher fehlt und anstelle des Doppelhebels ein einfacher radialer Ausleger 10" vorgesehen ist. Dabei ist die Tänzerwalze 8 am freien Ende dieses Auslegers 10" drehbar gelagert, während der Ausleger 10" mit seinem anderen Ende radial an der Ausgangswelle 12a des drehmomentengesteuerten Motors 12 befestigt ist. Bei der in Fig. 6 dargestellten dritten Ausführung ist - anstelle des Brechers - eine freilaufende Umlenkwalze 6 vorgesehen, die am Ausleger 10" derart gelagert ist, dass deren Drehachse mit der Drehachse der Ausgangswelle 12a des Motors 12 fluchtet.

Die in Fig. 6 gezeigte Bearbeitungsstation 14 ist für eine anderweitige Bearbeitung des Materialstreifens 1 vorgesehen, in der der Materialstreifen 1 beispielsweise perforiert und/oder bedruckt werden kann.

Die in Fig. 1 gezeigte Umlenkwalze 18 kann bei der dritten Ausführung ebenfalls vorgesehen sein, ist jedoch in Fig. 6 nicht dargestellt.

Ebenfalls nicht dargestellt sind in Fig. 6 die Sensoreinrichtung 2 und die Regelungseinrichtung 20 von Fig. 1. Gleichwohl sind die Sensoreinrichtung und die Regelungseinrichtung in gleicher Weise Bestandteil der dritten Ausführung, wie sie es auch bei der ersten und zweiten Ausführung sind. Deshalb wird hinsichtlich der Steuerung des Motors 12 und der Verschwenkung der Tänzerwalze 8 auf die zuvor im Zusammenhang mit der ersten Ausführung getroffene Beschreibung verwiesen.

Die Anordnung aus freilaufender Umlenkwalze 6 und Tänzerwalze 8 ist dabei so getroffen, dass in der (nicht dargestellten) Ruhestellung des Auslegers 10" der Materialstreifen 1 berührungslos zwischen der freilaufenden Umlenkwalze 6 und der Tänzerwalze 8 hindurch geführt wird. In Fig. 4 ist der Ausleger 10" und somit die Tänzerwalze 8 in Arbeitsstellung gezeigt, in der die Tänzerwalze 8 den Materialstreifen 1 aus seiner direkten Bewegungsbahn zwischen den beiden Zugwalzenpaaren 8 und 16 auslenkt, wodurch der Materialstreifen 1 auch in Anlage an die freilaufende Umlenkwalze 6 gelangt und dort entsprechend umgelenkt wird.

## Patentansprüche

1. Vorrichtung zum Transport von band- oder streifenförmigem Material (1), insbesondere Hüllmaterial oder Belagpapier für stabförmige Artikel der tabakverarbeitenden Industrie, durch eine Bearbeitungseinrichtung (14), mit mindestens zwei Zugwalzenpaaren (4, 16) zum Transport des Materials (1), mit einem zwischen den beiden Zugwalzenpaaren (4, 16) angeordneten und winklig zur Transportrichtung des Materials (1) bewegbaren Zugspannungsorgan (8, 10; 8, 10'; 8, 10"), über das das Material (1) geführt ist, um zur Erzeugung einer Zugspannung das Material (1) aus seiner Bewegungsbahn auszulenken, mit einer Antriebseinrichtung (12) zur Bewegung des Zugspannungsorgans (8, 10; 8, 10'; 8, :10") und mit einer Zugregelungseinrichtung (2, 20) zur Regelung der Zugspannung im Material (1),
**dadurch gekennzeichnet, dass** die Antriebseinrichtung (12) derart ausgebildet ist, dass sie auf das Zugspannungsorgan (8, 10; 8, 10'; 8, 10") eine Kraft ausübt, die unabhängig von der Position des Zugspannungsorgans (8, 10: 8, 10'; 8, 10") auf einen im wesentlichen konstanten Wert einstellbar ist, und die Zugregelungseinrichtung (2, 20) die Antriebseinrichtung (12) derart steuert, dass die auf das Zugspannungsorgan (8, 10; 8, 10'; 8. 10") ausgeübte Kraft und die Position des Zugspannungsorgans (8, 10; 8, 10'; 8, 10") unabhängig voneinander jeweils auf einen vorgegebenen Wert geregelt werden, und die Transportgeschwindigkeitsdifferenz der beiden Zugwalzenpaare (4, 16) auf einen von der Position des Zugspahnungsorgans (8, 10; 8, 10'; 8, 10") abhängigen Wert regelt.

2. Vorrichtung nach Anspruch 1,
bei welcher die Zugregelungseinrichtung eine Einrichtung (2) zur Erkennung von Unstetigkeiten, wie z.B. Klebstellen, im Material (1) aufweist,
**dadurch gekennzeichnet, dass** die Zugregelungseinrichtung die von der Antriebseinrichtung (12) auf das Zugspannungsorgan (8, 10; 8, 10'; 8, 10") ausgeübte Kraft reduziert, wenn die Erkennungseinrichtung (2) eine Unstetigkeit im Material (1) feststellt.

3. Vorrichtung nach Anspruch 2,
**dadurch gekennzeichnet, dass** bei Regelung der von der Antriebseinrichtung (12) auf das Zugspannungsorgan (8, 10; 8, 10'; 8, 10") ausgeübten Kraft auf einen reduzierten Wert die Zugregelungseinrichtung (2, 20) die Regelung der Position des Zugspannungsorgans (8, 10; 8, 10'; 8, 10") deaktiviert.

4. Vorrichtung nach mindestens einem der Ansprüche 1 bis 3,
**dadurch gekennzeichnet, dass** in Abhängigkeit vom Betriebszustand der Regelung der Position des Zugspannungsorgans (8, 10; 8, 10'; 8, 10") ein bestimmter Sollwert vorgebbar ist.

5. Vorrichtung nach mindestens einem der Ansprüche 1 bis 4,
**dadurch gekennzeichnet, dass** im Stillstand der Vorrichtung das Zugspannungsorgan (8, 10; 8, 10'; 8, 10") in eine Ruhestellung bewegbar ist, in der das Material (1) unter keiner oder zumindest keiner wesentlichen Zugspannung steht.

6. Vorrichtung nach Anspruch 5,
**dadurch gekennzeichnet, dass** die Zugregelungseinrichtung derart ausgebildet ist, dass das Zugspannungsorgan (8, 10; 8, 10'; 8, 10") in der Ruhestellung verbleibt, solange sich die Vorrichtung im Stillstand befindet.

7. Vorrichtung nach Anspruch 5 oder 6,
bei welcher die Antriebseinrichtung elektrisch betrieben wird,
**dadurch gekennzeichnet, dass** die Antriebseinrichtung derart ausgebildet ist, dass sie im stromlosen Zustand das Zugspannungsorgan (8, 10; 8, 10'; 8, 10") in die Ruhestellung bewegt und/oder in der Ruhestellung hält.

8. Vorrichtung nach mindestens einem der Ansprüche 1 bis 7,
**dadurch gekennzeichnet, dass** die Antriebseinrichtung einen momentengesteuerten und auf ein im wesentlichen konstantes Drehmoment einstellbaren Drehantrieb (12) aufweist.

9. Vorrichtung nach Anspruch 8,
**dadurch gekennzeichnet, dass** der Drehantrieb einen Drehmotor (12) aufweist.

10. Vorrichtung nach Anspruch 8 oder 9,
bei welcher das Zugspannungsorgan (8, 10; 8, 10'; 8, 10") verschwenkbar gelagert ist,
**dadurch gekennzeichnet, dass** das Zugspannungsorgan (8, 10; 8, 10'; 8, 10") vom Drehantrieb (12) verschwenkbar ist.

11. Vorrichtung nach den Ansprüchen 9 und 10,
**dadurch gekennzeichnet, dass** die Drehachse des Drehmotors (12) mit der Schwenkachse des Zugspannungsorgans (8, 10; 8, 10'; 8, 10") im wesentlichen fluchtet.

12. Vorrichtung nach mindestens einem der Ansprüche 8 bis 11,
bei welcher das Zugspannungsorgan (8, 10; 8, 10'; 8, 10") eine drehbare Tänzerwalze (8) und einen schwenkbaren Ausleger (10; 10'; 10") aufweist, dessen eines Ende schwenkbar gelagert ist und dessen freies anderes Ende (10a) die Tänzerwalze (8) trägt,
**dadurch gekennzeichnet, dass** der Drehantrieb (12) auf den Ausleger (10; 70'; 10") ein Drehmoment ausübt.

13. Vorrichtung nach den Ansprüchen 11 und 12,
**dadurch gekennzeichnet, dass** der Ausleger (10; 10'; 10") mit seinem einen Ende an der Ausgangswelle (12a) des Drehmotors (12) befestigt ist und sich winklig, vorzugsweise rechtwinklig, zur Drehachse der Ausgangswelle des Drehmotors (12) erstreckt.

14. Vorrichtung nach mindestens einem der Ansprüche 1 bis 13, bei welcher die Bearbeitungseinrichtung (14) einen Brecher (22; 22') aufweist, der mit einer Brecherkante (22a; 22a') für den berührenden Eingriff mit dem darüber zu ziehenden Material (1) versehen ist,
**dadurch gekennzeichnet, dass** der Brecher (22; 22'), in Transportrichtung (A oder A') des Materials (1) betrachtet, vor dem oder hinter dem Zugspannungsorgan (8, 10; 8, 10') angeordnet ist.

15. Vorrichtung nach Anspruch 14,
**dadurch gekennzeichnet, dass** der Eingriff des Brechers (22; 22') in Abhängigkeit von der Position des Zugspannungsorgans (8, 10; 8, 10') steuerbar ist.

16. Vorrichtung nach Anspruch 5 sowie nach Anspruch 14 oder 15,
**dadurch gekennzeichnet, dass** das Zugspannungsorgan (8, 10; 8, 10') in eine Ruherstellung bewegbar ist, in der sich das Material (1) außer Eingriff vom Brecher (22; 22') befindet.

17. Vorrichtung nach mindestens einem der Ansprüche 14 bis 16,
bei welcher der Brecher (22) drehbar gelagert ist,
**dadurch gekennzeichnet, dass** die Drehstellung des Brechers (22) in Abhängigkeit von der Schwenkstellung des Zugspannungsorgans (8, 10) steuerbar ist.

18. Vorrichtung nach Anspruch 17,
**dadurch gekennzeichnet, dass** die Drehachse des Brechers (22) mit der Schwenkachse des Zugspannungsorgans (8, 10) im wesentlichen fluchtet.

19. Vorrichtung nach Anspruch 18,
**dadurch gekennzeichnet, dass** die Drehachse des Brechers (22) im wesentlichen mit der Brecherkante (22a) fluchtet.

20. Vorrichtung nach mindestens einem der Ansprüche 17 bis 19,
**dadurch gekennzeichnet, dass** der Brecher (22) auf dem Zugspannungsorgan (8, 10) drehfest befestigt ist.

21. Vorrichtung nach den Ansprüchen 12 und 20,
**dadurch gekennzeichnet, dass** der Brecher (22) auf dem Ausleger (10), vorzugsweise auf dessen einem Ende, drehfest befestigt ist.

22. Vorrichtung nach einem der Ansprüche 14 bis 16,
**dadurch gekennzeichnet, dass** der Brecher (22') vom beweglichen Zugspannungsorgan (8, 10') getrennt und in Bezug auf die Vorrichtung stationär angeordnet ist.

23. Vorrichtung nach mindestens einem der Ansprüche 1 bis 22,
**gekennzeichnet durch** einen Positionsgeber zur Erkennung der Schwenkstellung des Zugspannungsorgans (8, 10; 8, 10'; 8, 10') und eine Kalibrierungseinrichtung (20) die bei Aktivierung der Vorrichtung zur Kalibrierung des Positionsgebers das Zugspannungsorgan (8, 10; 8, 10'; 8, 10") in eine Ruhestellung und in eine vollständig ausgelenkte Schwenkstellung verschwenkt.

24. Verfahren zur Regelung der Zugspannung in einem zu transportierenden band- oder streifenförmigen Material (1), insbesondere Hüllmaterial oder Belagpapier für stabförmige Artikel der tabakverarbeitenden Industrie, insbesondere unter Verwendung der Vorrichtung nach mindestens einem der vorangegangenen Ansprüche, bei welchem das Material (1) durch mindestens zwei Zugwalzenpaare (4, 16) transportiert und von einem bewegbaren zwischen den beiden Zugwälzenpaaren (4, 16) angeordneten Zugspannungsorgan (8, 10; 10'; 8, 10") winklig zu seiner Transportrichtung beaufschlagt wird, um zur Erzeugung einer Zugspannung aus seiner Bewegungsbahn ausgelenkt zu werden, wobei die Zugspannung geregelt wird,
**dadurch gekennzeichnet, dass** eine auf das Zugspannungsorgan (8, 10, 8, 10'; 8, 10") ausgeübte Kraft unabhängig von der Position des Zugspannungsorgans (8, 10; 8, 10'; 8, 10") auf einen im wesentlichen konstanten Wert eingestellt wird, die auf das Zugspannungsorgan (8, 10; 8, 10'; 8. 10") ausgeübte Kraft und die Position des Zugspannungsorgans (8, 10; 8, 10'; 8, 10") unabhängig voneinander jeweils auf einen vorgegebenen Wert geregelt werden und die Transportgeschwindigkeitsdifferenz der beiden Zugwalzenpaare (4, 16) auf einen von der Position des Zugspannungsorgans (8, 10; 8, 10'; 8, 10") abhängigen Wert geregelt wird.

## Claims

1. Apparatus for conveying band- or strip-shaped material (1), in particular wrapping material or covering paper for rod-shaped articles of the tobacco-processing industry, through a processing device (14), having at least two drawing roller pairs (4, 16) for conveying the material (1), having a tensile stress element (8, 10; 8, 10'; 8, 10"), which is disposed between the two drawing roller pairs (4, 16) and movable at an angle to the conveying direction of the material (1) and over which the material (1) is run in order to deflect the material (1) from its path of motion for the purpose of generating a tensile stress, having a drive device (12) for moving the tensile stress element (8, 10; 8, 10'; 8, 10") and having a tension regulating device (2, 20) for regulating the tensile stress in the material (1),
**characterized in that** the drive device (12) is designed in such a way that it exerts on the tensile stress element (8, 10; 8, 10'; 8, 10") a force that is adjustable to a substantially constant value independently of the position of the tensile stress element (8, 10; 8, 10'; 8, 10"), and the tension regulating device (2, 20) controls the drive device (12) in such a way that the force exerted on the tensile stress element (8, 10; 8, 10'; 8, 10") and the position of the tensile stress element (8, 10; 8, 10'; 8, 10") are each adjusted independently of one another to a preset value, and regulates the difference of the conveying speed of the two drawing roller pairs (4, 16) to a value that is dependent upon the position of the tensile stress element (8, 10; 8, 10'; 8, 10").

2. Apparatus according to claim 1,
in which the tension regulating device comprises a device (2) for detecting discontinuities, such as e.g. sticker marks, in the material (1),
**characterized in that** the tension regulating device reduces the force exerted by the drive device (12) on the tensile stress element (8, 10; 8, 10'; 8, 10") if the detection device (2) detects a discontinuity in the material (1).

3. Apparatus according to claim 2,
**characterized in that**, in the event of regulation of the force exerted by the drive device (12) on the tensile stress element (8, 10; 8, 10'; 8, 10") to a reduced value, the tension regulating device (2, 20) deactivates the regulation of the position of the tensile stress element (8, 10; 8, 10'; 8, 10").

4. Apparatus according to at least one of claims 1 to 3,
**characterized in that** in dependence upon the operating state a specific setpoint value is selectable for the regulation of the position of the tensile stress element (8, 10; 8, 10'; 8, 10").

5. Apparatus according to at least one of claims 1 to 4,
**characterized in that** in the stationary state of the apparatus the tensile stress element (8, 10; 8, 10'; 8, 10") is movable into a neutral position, in which the material (1) is under no, or at least no substantial tensile stress.

6. Apparatus according to claim 5,
**characterized in that** the tension regulating device is designed in such a way that the tensile stress element (8, 10; 8, 10'; 8, 10") remains in the neutral position so long as the apparatus is in a stationary state.

7. Apparatus according to claim 5 or 6,
in which the drive device is electrically operated,
**characterized in that** the drive device is designed in such a way that in the de-energized state it moves the tensile stress element (8, 10; 8, 10'; 8, 10") into the neutral position and/or holds the tensile stress element (8, 10; 8, 10'; 8, 10") in the neutral position.

8. Apparatus according to at least one of claims 1 to 7,
**characterized in that** the drive device comprises a torque-controlled rotary drive (12) that is adjustable to a substantially constant torque.

9. Apparatus according to claim 8,
**characterized in that** the rotary drive comprises a torque motor (12).

10. Apparatus according to claim 8 or 9,
in which the tensile stress element (8, 10; 8, 10'; 8, 10") is pivotably mounted,
**characterized in that** the tensile stress element (8, 10; 8, 10'; 8, 10") is pivotable by the rotary drive (12).

11. Apparatus according to claims 9 and 20,
**characterized in that** the axis of rotation of the torque motor (12) is substantially flush with the swivelling axis of the tensile stress element (8, 10; 8, 10'; 8, 10").

12. Apparatus according to at least one of claims 8 to 11,
in which the tensile stress element (8, 10; 8, 10'; 8, 10") comprises a rotatable compensating roller (8) and a pivotable extension arm (10; 10'; 10"), of which one end is pivotably mounted and the other, free end (10a) carries the compensating roller (8),
**characterized in that** the rotary drive (12) exerts a torque on the extension arm (10; 10'; 10").

13. Apparatus according to claims 11 and 12,
**characterized in that** the extension arm (10; 10'; 10") is fastened by its one end to the output shaft (12a) of the torque motor (12) and extends at an angle, preferably at right angles, to the axis of rotation of the output shaft of the torque motor (12).

14. Apparatus according to at least one of claims 1 to 13,
in which the processing device (14) comprises a breaker (22; 22'), which is provided with a breaker edge (22a; 22a') for contacting engagement with the material (1) to be drawn thereover,
**characterized in that** the breaker (22; 22') is disposed, viewed in conveying direction (A or A') of the material (1), upstream or downstream of the tensile stress element (8, 10; 8, 10').

15. Apparatus according to claim 14,
**characterized in that** the engagement of the breaker (22; 22') is controllable in dependence upon the position of the tensile stress element (8, 10; 8, 10').

16. Apparatus according to claim 5 as well as according to claim 14 or 15,
**characterized in that** the tensile stress element (8, 10; 8, 10') is movable into a neutral position, in which the material (1) is disengaged from the breaker (22; 22').

17. Apparatus according to at least one of claims 14 to 16, in which the breaker (22) is rotatably mounted,
**characterized in that** the rotary position of the breaker (22) is controllable in dependence upon the swivel position of the tensile stress element (8, 10).

18. Apparatus according to claim 17,
**characterized in that** the axis of rotation of the breaker (22) is substantially flush with the swivelling axis of the tensile stress element (8, 10).

19. Apparatus according to claim 18,
**characterized in that** the axis of rotation of the breaker (22) is substantially flush with the breaker edge (22a).

20. Apparatus according to at least one of claims 17 to 19,
**characterized in that** the breaker (22) is fastened in a rotationally fixed manner on the tensile stress element (8, 10).

21. Apparatus according to claims 12 and 20,
**characterized in that** the breaker (22) is fastened in a rotationally fixed manner on the extension arm (10), preferably on one end thereof.

22. Apparatus according to one of claims 14 to 16,
**characterized in that** the breaker (22') is disposed separately from the movable tensile stress element (8, 10') and in a stationary manner relative to the apparatus.

23. Apparatus according to at least one of claims 1 to 22,
**characterized by** a position measuring device for detecting the swivel position of the tensile stress element (8, 10; 8, 10'; 8, 10") and a calibrating device (20), which upon activation of the apparatus, for calibrating the position measuring device, swivels the tensile stress element (8, 10; 8, 10'; 8, 10") into a neutral position and into a fully deflected swivel position.

24. Method of regulating the tensile stress in a band- or strip-shaped material (1) to be conveyed, in particular wrapping material or covering paper for rod-shaped articles of the tobacco-processing industry, in particular using the apparatus according to at least one of the preceding claims, whereby the material (1) is conveyed through at least two drawing roller pairs (4, 16) and loaded at an angle to its conveying direction by a movable tensile stress element (8, 10; 8, 10'; 8, 10"), which is disposed between the two drawing roller pairs (4, 16), in order to be deflected from its path of motion for the purposes of generating a tensile stress, wherein the tensile stress is regulated,
**characterized in that** a force exerted on the tensile stress element (8, 10; 8, 10'; 8, 10") is adjusted to a substantially constant value independently of the position of the tensile stress element (8, 10; 8, 10'; 8, 10"), the force exerted on the tensile stress element (8, 10; 8, 10'; 8, 10") and the position of the tensile stress element (8, 10; 8, 10'; 8, 10") are each regulated independently of one another to a preset value and the difference of the conveying speed of the two drawing roller pairs (4, 16) is regulated to a value that is dependent upon the position of the tensile stress element (8, 10; 8, 10'; 8, 10").

## Revendications

1. Dispositif pour le transport de matériau (1) sous forme de bande ou de ruban, en particulier un matériau enveloppant ou un papier de recouvrement pour des articles en forme de tige de l'industrie de transformation du tabac, par un dispositif de traitement (14), comportant au moins deux paires (4, 16) de cylindres de traction pour le transport du matériau (1), un organe (8, 10 ; 8, 10' ; 8, 10") de contrainte de traction disposé entre les deux paires (4, 16) de cylindres de traction, mobile angulairement par rapport au sens de transport du matériau (1) et par l'intermédiaire duquel le matériau (1) est guidé afin de dévier le matériau (1) de sa trajectoire de déplacement pour générer une contrainte de traction, un dispositif d'entraînement (12) pour le déplacement de l'organe (8, 10 ; 8, 10' ; 8, 10") de contrainte de traction et un dispositif (2, 20) de réglage de traction pour le réglage de la contrainte de traction dans le matériau (1),
**caractérisé en ce que** le dispositif d'entraînement (12) est réalisé de telle sorte qu'il exerce une force sur l'organe (8, 10 ; 8, 10' ; 8, 10")de contrainte de traction qui peut être réglée à une valeur sensiblement constante indépendamment de la position de l'organe 8, 10 ; 8, 10' ; 8, 10") de contrainte de traction (, **en ce que** le dispositif de réglage de traction (2, 20) commande le dispositif d'entraînement (12) de telle sorte que la force exercée sur l'organe (8, 10 ; 8, 10' ; 8, 10") de contrainte de traction et la position de l'organe (8, 10 ; 8, 10' ; 8, 10") de contrainte de traction sont réglées chacune à une valeur prédéfinie, indépendamment l'une de l'autre, et **en ce que** la différence de vitesse de transport des deux paires (4, 16) de cylindres de traction est réglée à une valeur dépendant de la position de l'organe (8, 10 ; 8, 10' ; 8, 10")de contrainte de traction.

2. Dispositif selon la revendication 1, dans lequel le dispositif de réglage de traction présente un dispositif de détection (2) d'irrégularités, telles que par exemple des zones de collage, dans le matériau (1), **caractérisé en ce que** le dispositif de réglage de traction réduit la force exercée par le dispositif d'entraînement (12) sur l'organe (8, 10 ; 8, 10' ; 8, 10") de contrainte de traction, lorsque le dispositif de détection (2) constate une irrégularité dans le matériau (1).

3. Dispositif selon la revendication 2, **caractérisé en ce que**, lors du réglage à une valeur réduite, de la force exercée par le dispositif d'entraînement (12) sur l'organe (8, 10 ; 8, 10' ; 8, 10") de contrainte de traction, le dispositif (2, 20) de réglage de traction désactive le réglage de la position de l'organe (8, 10 ; 8, 10' ; 8, 10") de contrainte de traction.

4. Dispositif selon au moins l'une des revendications 1 à 3, **caractérisé en ce qu'**une valeur de consigne déterminée peut être prédéfinie en fonction de l'état de fonctionnement du réglage de la position de l'organe (8, 10 ; 8, 10' ; 8, 10") de contrainte de traction.

5. Dispositif selon au moins l'une des revendications 1 à 4, **caractérisé en ce que** lors de l'arrêt du dispositif, l'organe (8, 10 ; 8, 10' ; 8, 10") de contrainte de traction peut être déplacé dans une position de repos dans laquelle le matériau (1) n'est soumis à aucune contrainte de traction ou au moins à aucune contrainte de traction sensible.

6. Dispositif selon la revendication 5, **caractérisé en ce que** le dispositif de réglage de traction est réalisé de telle sorte que l'organe (8, 10 ; 8, 10' ; 8, 10") de contrainte de traction reste dans la position de repos tant que le dispositif se trouve à l'arrêt.

7. Dispositif selon la revendication 5 ou 6, dans lequel le dispositif d'entraînement est entraîné électriquement, **caractérisé en ce que** le dispositif d'entraînement est réalisé de telle sorte qu'à l'état hors tension, il déplace l'organe (8, 10 ; 8, 10' ; 8, 10") de contrainte de traction dans la position de repos et/ou s'arrête dans la position de repos.

8. Dispositif selon au moins l'une des revendications 1 à 7, **caractérisé en ce que** le dispositif d'entraînement présente un entraînement rotatif (12) à commande de couple et réglable à un couple sensiblement constant.

9. Dispositif selon la revendication 8, **caractérisé en ce que** l'entraînement rotatif présente un moteur rotatif (12).

10. Dispositif selon la revendication 8 ou 9, dans lequel l'organe (8, 10 ; 8, 10' ; 8, 10")de contrainte de traction est monté de façon à pouvoir pivoter, **caractérisé en ce que** le pivotement de l'organe (8, 10 ; 8, 10'; 8, 10")de contrainte de traction peut être réalisé par l'entraînement rotatif (12).

11. Dispositif selon les revendications 9 et 10, **caractérisé en ce que** l'axe de rotation du moteur rotatif (12) est sensiblement aligné avec l'axe de pivotement de l'organe (8, 10 ; 8, 10' ; 8, 10")de contrainte de traction.

12. Dispositif selon au moins l'une des revendications 8 à 11, dans lequel l'organe (8, 10 ; 8, 10' ; 8, 10")de contrainte de traction présente un rouleau tendeur (8) rotatif et un bras (10 ; 10' ; 10"), pivotant dont l'une des extrémités est montée à pivotement et dont l'autre extrémité libre (10a) porte le rouleau tendeur (8), **caractérisé en ce que** l'entraînement rotatif (12) exerce un couple sur le bras (10 ; 10' ; 10").

13. Dispositif selon les revendications 11 et 12, **caractérisé en ce que** le bras (10 ; 10' ; 10") est fixé, à l'une de ses extrémités, sur l'arbre de sortie (12a) du moteur rotatif (12) et s'étend angulairement, de préférence perpendiculairement, par rapport à l'axe de rotation de l'arbre de sortie du moteur rotatif (12).

14. Dispositif selon au moins l'une des revendications 1 à 13, dans lequel le dispositif de traitement (14) présente un concasseur (22 ; 22') qui est muni d'un organe à arête (22a ; 22a') destiné à entrer en contact avec le matériau (1) à étirer au-dessus, **caractérisé en ce que**, si l'on considère le sens de transport (A ou A') du matériau (1), l'organe à arête (22 ; 22') est disposé en amont ou en aval de l'organe (8, 10 ; 8, 10').de contrainte de traction

15. Dispositif selon la revendication 14, **caractérisé en ce que** l'entrée en contact de l'organe à arête (22 ; 22') peut être commandée en fonction de la position de l'organe (8, 10 ; 8, 10')de contrainte de traction.

16. Dispositif selon la revendication 5 ainsi que selon la revendication 14 ou 15, **caractérisé en ce que** l'organe (8, 10 ; 8, 10')de contrainte de traction peut être déplacé dans une position de repos dans laquelle le matériau (1) se trouve hors de l'entrée en contact de l'organe à arête (22 ; 22').

17. Dispositif selon au moins l'une des revendications 14 à 16, dans lequel l'organe à arête (22) est monté à rotation, **caractérisé en ce que** la position de rotation de l'organe à arête (22) peut être commandée en fonction de la position de pivotement de l'organe de contrainte de traction (8, 10).

18. Dispositif selon la revendication 17, **caractérisé en ce que** l'axe de rotation de l'organe à arête (22) est sensiblement aligné avec l'axe de pivotement de l'organe (8, 10) de contrainte de traction.

19. Dispositif selon la revendication 18, **caractérisé en ce que** l'axe de rotation du concasseur (22) est sensiblement aligné avec l'arête (22a) de l'organe à arête.

20. Dispositif selon au moins l'une des revendications 17 à 19, **caractérisé en ce que** l'organe à arête (22) est fixé en rotation, sur l'organe de contrainte de traction (8, 10).

21. Dispositif selon les revendications 12 et 20, **caractérisé en ce que** l'organe à arête (22) est monté en étant fixe en rotation, sur le bras (10), de préférence à l'une des extrémités de celui-ci.

22. Dispositif selon l'une des revendications 14 à 16, **caractérisé en ce que** l'organe à arête (22') est disposé en étant séparé de l'organe (8, 10) de contrainte de traction mobile et en étant stationnaire par rapport au dispositif.

23. Dispositif selon au moins l'une des revendications 1 à 22, **caractérisé en ce qu'**il présente un capteur de position permettant de détecter la position de pivotement de l'organe (8, 10 ; 8, 10' ; 8, 10") de contrainte de traction et un dispositif d'étalonnage (20) qui, lors de l'activation du dispositif en vue de l'étalonnage du capteur de position, fait pivoter l'organe (8, 10 ; 8, 10' ; 8, 10") de contrainte de traction dans une position de repos et dans une position de pivotement entièrement déviée.

24. Procédé pour le réglage de la contrainte de traction dans un matériau (1) transporté sous forme de bande ou de ruban, en particulier un matériau enveloppant ou un papier de recouvrement pour des articles en forme de tige de l'industrie de transformation du tabac, en particulier en utilisant le dispositif selon au moins l'une des revendications précédentes, dans lequel le matériau (1) est transporté par au moins deux paires (4, 16) de cylindres de traction et sollicité par un organe (8, 10 ; 8, 10' ; 8, 10") de contrainte de traction, disposé entre les deux paires (4, 16) de cylindres de traction mobile, angulairement par rapport au sens de transport, afin d'être dévié de sa trajectoire de déplacement pour générer une contrainte de traction, la contrainte de traction étant réglée,
**caractérisé en ce qu'**on règle une force exercée sur l'organe (8, 10 ; 8, 10' ; 8, 10") de contrainte de traction est réglée à une valeur sensiblement constante indépendamment de la position de l'organe (8, 10 ; 8, 10' ; 8, 10") de contrainte de traction, **en ce que** la force exercée sur l'organe
(8, 10 ; 8, 10' ; 8, 10") de contrainte de traction et la position de l'organe (8, 10 ; 8, 10' ; 8, 10") de contrainte de traction sont réglées chacune à une valeur prédéfinie, indépendamment l'une de l'autre, et **en ce que** la différence de vitesse de transport des deux paires (4, 16) de cylindres de traction est réglée à une valeur dépendant de la position de l'organe (8, 10 ; 8, 10' ; 8, 10")de contrainte de traction.
